# DEMANDE DE BREVET EUROPEEN

(11) **EP 0 282 422 A1**
(43) Date de publication de la demande: **14.09.1988**
(21) Numéro de dépôt: 88420052.8
(22) Date de dépôt: 18.02.1988
(51) Int. Cl.: A47C 31/00

(54) **Sièges ou analogues pourvus d'un élément décoratif amovible**

(30) Priorité: 24.02.1987 FR 8702611
(71) Demandeur: Société pour la Transformation des Matières Plastiques STAMP, F-01760 Nurieux-Volognat (FR)
(72) Inventeur: Massonnet, Henry, F-01760 Nurieux Volognat (FR)
(74) Mandataire: Karmin, Roger

(57) **Abrégé**

La paroi (1) comporte au moins une ouverture (2-5) propre à recevoir un élément décoratif (6-9) réalisé sous la forme d'une plaquette dont la surface en profil en plan est supérieure à celle de l'ouverture correspondante. La face non apparente de la plaquette est pourvue d'un cordon (6a,-9a) qui s'encliquette dans l'ouverture correspondante de la paroi (1).

## Description

La présente invention est plus particulièrement, bien que non exclusivement, relative à la décoration des sièges ou autres articles d'ameublement.

Dans bien des cas, lesdits articles sont maintenant réalisés par moulage d'une résine synthétique, de manière qu'ils puissent être obtenus à bon marché et qu'ils présentent des qualités de longévité importantes, même s'ils restent à l'extérieur exposés aux intempéries.

Il est évident que les décorations réalisées par moulage par injection ou autre sur un article sont, dans la très grande majorité des cas, de la même couleur que celle de l'article en question, de telle sorte qu'elles passent inaperçues. On connaît des méthodes pour injecter des parties de couleurs différentes sur les parois d'une pièce, mais une fois que ces parties décoratives sont en place, il n'est plus possible de les extraire pour éventuellement les remplacer par d'autres parties de couleurs ou de formes différentes. La décoration des sièges ou autres articles en matière plastique injectée est donc très limitée actuellement.

La présente invention a pour but de permettre la réalisation d'une décoration amovible sur au moins l'une des parois d'un siège ou analogue.

A cet effet, l'une au moins des parois de l'article est pourvue d'au moins une ouverture propre à recevoir un élément décoratif, réalisé sous la forme d'une plaquette dont la surface en profil en plan est supérieure à celle de l'ouverture et qui comporte des moyens d'être assujettie à cette dernière.

Dans un mode d'exécution préféré de la disposition qui précède, la face non apparente de la plaquette est pourvue d'un cordon qui s'encliquette dans l'ouverture.

Le dessin annexé, donné à titre d'exemple, permettra de mieux comprendre l'invention, les caractéristiques qu'elle présente et les avantages qu'elle est susceptible de procurer :

La figure unique du dessin illustre comment des éléments de décoration amovible peuvent être associés à des ouvertures ménagées dans l'une des parois d'un article tel qu'un siège.

A cet effet, on pratique dans au moins l'une des parois 1 d'un article au moins une ouverture qui la traverse de part en part et plus particulièrement, on réalise une multiplicité d'ouvertures 2, 3, 4 et 5 identiques ou différentes de manière que la paroi 1 présente un aspect particulier.

On peut se contenter de la décoration réalisée au moyen des ouvertures 2 à 5, la paroi 1 se présentant alors sous forme perforée.

Mais, pour répondre à certains desiderata des utilisateurs, on prévoit suivant l'invention d'associer auxdites ouvertures des éléments décoratifs référencés 6 à 9, prévus amovibles et se présentant chacun sous la forme d'une plaquette à profil en plan quelconque mais supérieur à celui des ouvertures correspondantes. Leur face non apparente est pourvue de moyens d'assujettissement quelconques à l'ouverture correspondante.

A cet effet, chacun des éléments 6, 9 est pourvu sur sa face non apparente d'un cordon respectivement 6a, 7a, 8a et 9a de profil en plan semblable à celui de l'ouverture correspondante et propre à s'encliqueter élastiquement par rapport aux bords desdites ouvertures.

On peut prévoir pour la plaquette, à condition que son profil en plan soit supérieur à celui de l'ouverture correspondante, des formes tout à fait différentes et susceptibles de constituer un motif décoratif global dont les couleurs peuvent varier par simple remplacement des plaquettes par d'autres de forme ou de couleur différente.

On comprend aisément que tout technicien connaît la manière de réaliser les cordons considérés de manière qu'ils puissent s'ajuster et se maintenir dans les ouvertures avec la possibilité de les extraire lorsque désiré. Par exemple, les éléments décoratifs 6 à 9 peuvent être réalisés en une matière telle que le polyéthylène haute pression ou le polypropylène. Lorsque la matière utilisée présente une grande rigidité, il est connu par l'homme du métier de réduire le cordon à de simples dents s'encliquetant par rapport aux bords des ouvertures et susceptibles d'être dégagées à la main pour extraire lesdites plaquettes de leurs ouvertures.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents. De même, la décoration décrite ci-dessus peut être appliquée sans sortir du domaine de l'invention à la paroi de tout article autre qu'un siège.

## Revendications

1. Siège ou analogue, caractérisé en ce qu'au moins l'une (1) de ses parois est pourvue d'au moins une ouverture (2-5) propre à recevoir un élément décoratif (6-9) réalisé sous la forme d'une plaquette dont la surface en profil en plan est supérieure à celle de l'ouverture correspondante et comporte des moyens (6a, 9a) d'être assujettie à cette dernière.

2. Siège suivant la revendication 1, caractérisé en ce que chaque plaquette (6-9) est pourvue de moyens d'encliquetage (6a-9a) par rapport aux bords de l'ouverture (2-5) correspondante.

3. Siège suivant la revendication 2, caractérisé en ce que la face non apparente de la plaquette (6-9) est pourvue d'un cordon (6a-9a) qui s'encliquette dans l'ouverture correspondante (2-5) de la paroi (1).
